# EUROPÄISCHE PATENTSCHRIFT

(11) **EP 0 575 570 B1**
(45) Veröffentlichungstag und Bekanntmachung des Hinweises auf die Patenterteilung: **14.01.1998**
(21) Anmeldenummer: 92923754.3
(22) Anmeldetag: 19.11.1992
(51) Int. Cl.: G04B 37/14

(54) **ARMBANDUHR**
WRISTWATCH
MONTRE-BRACELET

(30) Priorität: 20.11.1991 DE 9114446 U; 11.03.1992 DE 9203248 U
(43) Veröffentlichungstag der Anmeldung: 29.12.1993
(73) Patentinhaber: HAGMANN, Eberhard, D-75248 Ölbronn-Dürrn 1 (DE)
(72) Erfinder: HAGMANN, Eberhard, D-75248 Ölbronn-Dürrn 1 (DE)
(74) Vertreter: Twelmeier, Ulrich, Dipl.Phys.
(86) Internationale Anmeldenummer: EP9202668
(87) Internationale Veröffentlichungsnummer: WO9310486

(56) Entgegenhaltungen:
- EP-A- 0 164 166
- CH-A- 614 589
- CH-A- 657 245
- CH-A- 662 028
- CH-A- 664 663
- FR-A- 697 795
- FR-A- 1 231 299
- IT-A- 456 923
- US-A- 1 702 895
- US-A- 2 990 678

## Beschreibung

Die Erfindung befaßt sich mit einer Armbanduhr nach den Merkmalen des Oberbegriffs des Patentanspruchs 1.

Armbanduhren weisen ein Uhrgehäuse auf, welches über Anschlußstege mit einem Armband verbunden ist. Bei den Anschlußstegen handelt es sich um eine Hülse, in der zwei Stifte angeordnet sind, die jeweils aus einem Ende der Hülse hinausragen. Die Stifte sind in und aus der Hülse verschiebbar. Ist das Armband über die Anschlußstege mit dem Uhrgehäuse verbunden, so ist zwischen den Uhranstößen und dem seitlichen Rand des Armbandes nur ein kleiner Spalt. Zum Auswechseln des Armbandes ist ein Werkzeug notwendig. Diese Ausgestaltung der Verbindung zwischen dem Armband und dem Uhrgehäuse führt zu der unbefriedigenden Situation, daß ein unproblematischer Austausch ohne Zuhilfenahme von Werkzeugen nahezu unmöglich ist. Diese Problematik wurde bereits erkannt. Zur Lösung dieses Problems ist vorgeschlagen worden den Anschlußsteg mit einem der Uhranstöße zu verschrauben. Nachteilig bei dieser Ausgestaltung der Verbindung zwischen dem Uhrgehäuse und dem Armband ist, daß hier die Gefahr besteht, daß sich die Schraubverbindung zwischen dem Anschlußsteg und dem Uhrgehäuse löst, so daß ein Verlust der Armbanduhr möglich ist. Ein weiterer Nachteil dieser Ausführungsform ist, daß bedingt durch die Schraubverbindung der Anschlußsteg in seinen äußeren Abmessungen größer ausgestaltet werden muß als die üblichen in der Praxis verwendeten Anschlußstege. Ein weiterer Nachteil kann darin gesehen werden, daß die relativ kleinen Anschlußstege sowie die Uhranstößen mit einem Gewinde ausgebildet werden müssen, welches bedingt durch die geringen Abmessungen problematisch ist. Die durch die Schwierigkeiten bei der Herstellung des Gewindes bedingten Kosten wirken sich negativ auf den Preis einer Armbanduhr aus, da diese teurer wird als eine Uhr mit den bekannten Verbindungen zwischen Armband und Uhrgehäuse über die Anschlußstege.

Aus der CH 664 663 ist ein Armbanduhr gemäß den Merkmalen des Oberbegriffs des Anspruchs 1 bekannt. Diese Uhr weist ein Uhranstoß auf, bei dem die den Endbereich des Steges aufnehmenden Öffnungen nicht in axialer, sondern in radialer Richtung des Steges angeordnet sind und durch eine Öffnung der Hülse in diese eintreten. Diese bekannte Armbanduhr besitzt den Nachteil, daß es sich bei dem "Steg" nicht um einen konventionellen Steg zur Befestigung des Armbandes am Uhrgehäuse, sondern um eine spezielle Ausführungsform einer derartigen Befestigung handelt, welche naturgemäß kostenträchtig und damit unwirtschaftlich ist.

Aus der EP 0 164 166 ist eine Armbanduhr bekannt, die Uhranstöße aufweist, zwischen die ein Steg eines Armbandes einschiebbar ist. Der Steg weist an seinen beiden Enden federbelastete Stifte auf, die in in axialer Richtung des Steges verlaufende Öffnungen des Uhranstoßes eintreten können. Zur Arretierung des Steges im Uhranstoß ist vorgesehen, daß der Steg eine Befestigungseinrichtung aufweist. Auch diese Armbanduhr besitzt den Nachteil, daß hierbei speziell ausgeführte Stege verwendet werden müssen.

Aus der CH 662 028 ist eine Anordnung zum Verbinden von zwei zueinander schwenkbaren Organen bekannt, die zwei relativ zueinander verschiebbare Gelenkstifte und eine diese voneinander drückende Feder aufweist. An einem Organ ist vorgesehen, daß das eine Organ nach dem Eindrücken von zumindest einem Gelenkstift entgegen der Federwirkung aus dem anderen Organ ausgehängt werden kann. Die Gelenkstifte sind hierbei identisch ausgebildet, wobei das erstgenannte Organ zwei zueinander beabstandete parallele Ansätze aufweist, in denen die Gelenkstifte durch zwischen diesen angeordnete Federn so gehalten sind, daß sie in axialer Richtung verschiebbar sind, von den Ansätzen nach außen abstehen und in das andere Organ eingreifen. Außerdem sind zwei Sperrmittel vorgesehen, um ein ungewolltes Aushängen des erstgenannten Organes zu verhindern. Durch diese Anordnung wird erreicht, daß die zur Befestigung des Armbandes am Uhrgehäuse angreifende Stege ohne Werkzeuge von Hand voneinander lösbar und gegen ungewolltes Aushängen gesichert sind, wobei die Anzahl der verschiedenartigen Bestandteile gering ist. Von Nachteil hierbei wieder ist, daß die Stege nicht konventionelle Stege sind, sondern jeweils wiederum nur teuere Spezialanfertigungen verwendbar sind.

Der vorliegenden Erfindung liegt die Aufgabe zugrunde, eine Armbanduhr der gattungsgemäßen Art derart weiterzubilden, daß das Armband unter Verwendung von konventionellen Stegen und Hilfsmittel an dem Uhrengehäuse befestigt und von diesem gelöst werden kann, wobei eine sichere Verbindung des Armbandes mit dem Uhrengehäuse gewährleistet sein soll.

Diese Aufgabe wird gelöst durch eine Armbanduhr mit den im Anspruch 1 angegebenen Merkmalen. Vorteilhafte Weiterbildungen der Erfindung sind Gegenstand der Unteransprüche.

Erfindungsgemäß zeichnet sich die Armbanduhr durch eine Löseeinrichtung aus. Die Löseeinrichtung weist ein oder zwei Betätigungsorgane auf, die gegen eine Federkraft auf Stifte einwirken. Hierdurch wird ein Lösen des Anschlußsteges aus den Uhranstößen bewirkt, so daß zusätzliche Hilfsmittel nicht notwendig sind und ein schneller und unkomplizierter Austausch des Armbandes ermöglicht wird. Die erfindungsgemäße Armbanduhr hat auch den Vorteil, daß ein unbeabsichtigtes oder zufälliges Lösen des Armbandes von dem Uhrgehäuse nur dann möglich ist, wenn gleichzeitig auf beide Stifte des Anschlußsteges über die Betätigungsorgane eine Kraft ausgeübt wird. Vorteilhafterweise sind die Betätigungsorgane auf einer gedachten Verlängerung der Längsachse des Anschlußsteges verschieblich angeordnet. Dies hat den Vorteil, daß eine aufwendige und komplizierte, somit auch wirtschaftlich ungünstige Lösung, vermieden wird, die bei einer Umlenkung der Verschiebebewegung der Stifte notwendig wird. Die Betätigungsorgane der Armbanduhr weisen einen Kopf mit einem Zapfen auf. Der Uhranstoß ist mit einer Aufnahme und mit einer Durchgangsbohrung ausgebildet, wobei die Durchgangsbohrung in der Öffnung, in die das Ende eines Stiftes des Anschlußsteges eingreift, mündet. Das Betätigungsorgan ist in dem Uhranstoß so angeordnet, daß der Kopf mit Spiel in der Aufnahme liegt und der Zapfen sich durch die Durchgangsbohrung hindurch erstreckt, wobei er beim Betätigen der Löseeinrichtung auf die Stirnfläche des entsprechenden Stiftes einwirkt. Diese Ausbildung ist konstruktiv einfach und somit leicht herstellbar.

Vorteilhafterweise ist das Betätigungsorgan zweiteilig. Hierbei ist der Zapfen mit dem Kopf verbunden. Der Zapfen weist einen dem Kopf gegenüberliegenden Bund auf. Diese Ausbildung des Betätigungsorgans hat den Vorteil, daß ein Verlust des Betätigungsorgans aus dem Uhranstoß nicht möglich ist, da der Bund zur Anlage an die Fläche der Öffnung, in die die Durchgangsbohrung mündet kommt.

Vorteilhafteweise ist die Feder, deren Kraft überwunden werden muß um ein Lösen des Armbandes aus dem Uhrgehäuse zu erzielen, in der Hülse zwischen den Stiften angeordnet. Dies hat den Vorteil, daß es sich bei dem Anschlußsteg um ein Standardbauteil handeln kann.

Gemäß einer weiteren vorteilhaften Ausgestaltung der Armbanduhr ist in der Aufnahme eine den Zapfen umgebende Druckfeder angeordnet und der Zapfen weist an seinem dem Kopf gegenüberliegenden Ende einen Greifer auf, der ein Ende des Stiftes greifen kann. Diese Ausführungsform hat den Vorteil, daß eine zusätzliche Sicherung der Verbindung zwischen dem Armband und dem Uhrgehäuse geschaffen wird, da hier der Greifer am Ende des Stiftes greift. Ist das Armband mit dem Uhrgehäuse verbunden, so liegt der Greifer mit einem Teil des Stiftes in der Öffnung.

Vorteilhafterweise weist der Greifer eine Hinterschneidung auf, in die ein am Ende des Stiftes ausgebildeter Bund eingreift. Vorzugsweise ist die Hinterschneidung eine Hohlkehlnut, und der Endbereich des Stiftes ist als eine zur Hohlkehlnut entsprechende Feder ausgebildet. Diese Ausbildung hat den Vorteil, daß die Verbindung zwischen dem Greifer und dem Stift einfach hergestellt werden kann. Ein weiterer Vorteil kann darin gesehen werden, daß bei einer verdrehfesten Anordnung der Stifte ein falscher Einbau des Armbandes nicht erfolgen kann, wenn die Feder nur auf einem Teil des Stiftes ausgebildet ist.

Vorteilhafterweise ist das Betätigungsorgan verdrehsicher ausgebildet, dies hat den Vorteil, daß das Entfernen bzw. Anbringen des Armbandes an dem Uhrgehäuse nicht dadurch erschwert wird, daß sich das Betätigungsorgan verdreht hat und hierdurch die Feder nicht in die Hinterschneidung bzw. Hohlkehlnut eingreift.

Vorteilhafterweise ist der Kopf und die Aufnahme im Querschnitt polygonal ausgebildet, so daß eine Verdrehsicherung erzielt wird. Vorzugsweise ist der Querschnitt ein regelmäßiger Polygon, wodurch der Kopf mit der Aufnahme harmonisch in das Gesamterscheinungsbild der Armbanduhr einfließt.

Gemäß der Weiterbildung nach Anspruch 9 wird die Verdrehsicherung durch einfache konstruktive Mittel erreicht, die leicht herstellbar bzw. verwirklichbar sind.

Vorteilhafterweise sind die Uhranstöße mit Einführschrägen ausgebildet wodurch für das Einführen der Stifte in die Öffnungen keine zusätzlichen Hilfsmittel benötigt werden und die Stifte automatisch in den Öffnungen einrasten.

Weitere Vorteile der Erfindung können der nachfolgenden Beschreibung der beispielhaften Ausführungsform entnommen werden.
- Figur 1: zeigt eine Armbanduhr in der Unteransicht mit teilweisem Schnitt,
- Figur 2: zeigt die Armbanduhr in der Figur 1 in der Vorderansicht und im Schnitt,
- Figur 3: zeigt eine zweite Variante der Armbanduhr in der Unteransicht,
- Figur 4: zeigt die Armbanduhr in der Figur 3 in der Vorderansicht und im Teilschnitt,
- Figur 5: zeigt eine weitere Ausführungsform einer Armbanduhr in der Draufsicht im Teilschnitt,
- Figur 6: zeigt eine weitere Ausführungsform einer Armbanduhr in der Draufsicht und im Schnitt,
- Figur 7: zeigt eine weitere Ausführungsform einer Armbanduhr in der Seitenansicht mit Teilschnitt,
- Figur 8: zeigt die Armbanduhr nach Figur 7 in der Unteransicht mit einem Teilschnitt,
- Figur 9: zeigt eine weitere Ausführungsform einer Armbanduhr in der Seitenansicht mit Teilschnitt,
- Figur 10: zeigt die Armbanduhr nach Figur 9 in der Unteransicht,
- Figur 11: zeigt eine weitere Ausführungsform einer Armbanduhr in der Draufsicht und im Teilschnitt,
- Figur 12: zeigt eine Abwicklung eines U-Bügels mit seitlichen Laschen und
- Figur 13: zeigt im Teilschnitt einen U-Bügel mit einer seitlichen Lasche.

In den Figuren 1 und 2 ist die Variante I eine Armbanduhr mit einer Löseeinrichtung dargestellt.

Das Uhrgehäuse 1 ist mit Uhranstößen 2 ausgebildet. In den Endbereichen des Uhrarmbandes 3 sind quer zur Längserstreckung des Armbandes Anschlußstege 4 angeordnet. Die Anschlußstege weisen eine Hülse 5 auf, in der verschieblich zwei Stifte 6 angeordnet sind. Innerhalb der Hülse 5 und zwischen den Stiften 6 ist eine Druckfeder 8 angeordnet. Die Druckfeder liegt mit ihren jeweiligen Enden an einem Stift 6 an. Die Stifte 6 sind in der Hülse 5 verschieblich angeordnet, sie können jedoch nicht aus der Hülse herausgenommen werden bzw. vollständig in die Hülse hineingedrückt werden. Die Sicherung der Stifte 6 gegen Herausfallen aus der Hülse bzw. Hineinschieben in die Hülse kann in der bekannten Art und Weise erfolgen, dass der Rand der Rand der Hülse 5 umgebördelt wird und dabei in einen Verschiebebereich des Stiftes eingreift, dessen Querschnitt geringer ist als der des in der Hülse befindlichen Stiftes. In jedem Uhranstoß 2 ist eine öffnung 7 zur Aufnahme jeweils eines Endbereiches eines Anshlußsteges 6 ausgebildet. In den Uhranstößen 2 sind Betätigungsorgane anngeordnet. Dieses Betätigungsorgan weist einen Kopf 10 mit einem Zapfen 11 auf. Der Kopf 10 ist in einer Aufnahme 12 angeordnet, welche eine Durchgangsbohrung 13 aufweist, die in der öffnung 7 mündet. Der Zapfen 11 erstreckt sich durch die Durchgangsbohrung 13 hindurch.

In der dargestellten Ausführungsform, in den Figuren 1 und 2, ist das Betätigungsorgan 9 zweiteilig. Der Zapfen 11 ist mit einem Stempel 14 ausgebildet, welcher an der Stirnseite eines Stiftes 6 anliegt. Der Stempel 14 weist einen größeren Querschnitt auf als die Durchgangsbohrung 13.

An der Unterseite des Uhrgehäuses sind die Uhranstöße mit Einführschrägen 15 ausgebildet. Die Befestigung des Armbandes an dem Uhrgehäuse erfolgt in der Weise, dass die Stifte 6, welche durch die Druckfeder 8 aus der Hülse 5 herausgedrückt werden, sie werden über die Einführschrägen in die Hülse 5 hineingeschoben, bis die Stifte 6 in die Öffnungen 7 in den Uhranstößen 2 hineinspringen und einrasten.

Zum Lösen des Armbandes von dem Uhrgehäuse werden die Betätigungsorgane 9 betätigt. Hierbei wird gegen die Köpfe 10 gedrückt. Diese Kraft wird über den Zapfen 11 und den Stempel 14 auf die Stifte 6 und damit auf die Druckfeder 8 ausgeübt. Dabei werden die Stifte 6 in die Hülse 5 hineingedrückt. Der Verschiebeweg der Betätigungsorgane ist dabei wenigstens genauso groß wie die Länge der öffnung 7 zur Aufnahme eines Endbereichs des Stiftes 6.

Die Figuren 3 und 4 zeigen eine zweite Ausführungsform einer Armbanduhr. Gleiche Teile der Armbanduhr sind mit den gleichen Bezugsziffern bezeichnet, wie bei der Ausführungsform I, wie sie in den Figuren 1 und 2 dargestellt ist. Auch diese in den Figuren 3 und 4 dargestellte Ausführungsform einer Armbanduhr weist Betätigungsorgane 9 mit Kopf 10 und Zapfen 11 auf. Der Anschlußsteg 4 weist eine Hülse 5 mit zwei aus der Hülse 5 herausragenden und verschieblichen Stiften 6 auf. Die Aufnahme 12 weist eine Kammer 16 auf, in der eine die Zapfen 11 umgebende Druckfeder 17 angeordnet ist. Der Zapfen 11 weist an seinem vorderen Ende einen Greifer 18 auf. Der Greifer 18 weist eine Hohlkehlnut 19 auf, in die ein am Ende des Stiftes 6 ausgebildeter Bund 20 greift. Zwischen dem Stift 6 und dem Zapfen 11 wird dabei eine Verbindung nach der Feder-Nut-Art erzielt.

Der Kopf 10 des Betätigungsorgans 9 weist eine Abflachung 21 auf, an der ein Stift 22 anliegt. Hierdurch wird eine Verdrehsicherung des Betätigungsorgans 9 erzielt.

In der Figur 3 sind die Betätigungsorgane 9 in die Aufnahme 12 hineingedrückt. Hierbei greifen die Greifer 18 die Stifte 6. Läßt man die Betätigungsorgane 9 los, so werden sie aufgrund der Federkraft der Federn 17 aus den Aufnahmen 12 herausgedrückt. Dabei ziehen die Greifer 18 die Stifte 6 aus der Hülse 5 heraus und die öffnungen 7 hinein. Hierdurch wird die Halterung des Armbandes an dem Uhrgehäuse bewirkt. Dies ist in der Figur 4 dargestellt.

Wie aus den Figuren 3 und 4 ersichtlich sind an der Unterseite des Uhrgehäuses 1 Einführschrägen 15 ausgebildet.

In der Figur 5 ist eine weitere Ausführungsform einer Armbanduhr dargestellt. Der Anschlußsteg 4 in der Ausführungsform gemäss Figur 5 entspricht in den Bauteilen und Anordnungen dem wie er zur Figur 1 beschrieben ist. Das Betätigungsorgan 9 ist ein U-förmiger Bügel, der mit seinen Enden 23, 24 an jeweils einem Stift 6 angreift. In der dargestellten Ausführungsform in der Figur 5 ist der U-förmige Bügel in dem Armband 3 angeordnet. Die Schenkel 25, 26 des Betätigungsorgans 9 sind federnd. Zum Zusammenfügen des Armbandes 3 mit dem Uhrgehäuse 1 wird auf die Schenkel 25, 26 eine Kraft ausgeübt. Hierbei werden die Schenkel 25, 26 aufeinanderzubewegt und die Stifte 6 in die Hülse 5 hineingeschoben. Das Lösen des Armbandes erfolgt in gleicher Art und Weise. Bei einer federnden Ausführungsform des Betätigungsorgans als U-förmiger Bügel ist die Feder 8 im Anschlußsteg nicht zwingend, da aufgrund der federnden Eigenschaften der Schenkel 25, 26 die Stifte 6 aus der Hülse hinaus- bzw. hineingeschoben werden.

In der Figur 6 ist eine weitere Ausführungsform einer Armbanduhr dargestellt. In dieser Ausführungsform ist das Armband 3 ein Metallgliederarmband. Die Stifte 6 weisen einen Kragen 27 auf, der gegen einen Bund 28 anliegt. Der Bund 28 ist an einem Randglied 29 bzw. 30 ausgebildet. Zum Lösen des Armbandes von dem Uhrgehäuse 1 werden die Randglieder 29, 30 gegeneinander verschoben, hierbei drückt der Bund 28 gegen dem Kragen 27. Mit der Verschiebung der Randglieder 29, 30 werden gleichzeitig die Stifte 6 gegen die Federkraft der Feder 8 in der Hülse 5 zusammengeschoben. Die Stifte 6 gelangen hierbei aus der öffnung 7 in den Uhranstößen 2.

In den Figuren 1 bis 6 sind Ausführungsformen der Löseeinrichtung an Armbanduhren dargestellt und beschrieben worden, bei denen die Armbanduhr ein Gehäuse aufweist mit zwei Uhranstößen für die Aufnahme der Bereiche der Stifte. Es existieren jedoch auch Uhrgehäuse, die nur einen Uhranstoß aufweisen. In den Figuren 7 bis 10 sind Ausführungsformen einer Armbanduhr dargestellt mit nur einem Uhranstoß für ein Ende des Armbandes. Der Uhranstoß 31 ist hakenförmig ausgebildet. Der hakenförmige Uhranstoß 31 weist eine Öffnung 32 auf. In der Figur 7 und 8 ist der Anschlußsteg 33 zylinderförmig ausgebildet. Er weist in seinem mittleren Bereich zwei im wesentlichen parallel zueinanderliegenden Abflachungen 34 auf, die im wesentlichen senkrecht zur Gelenkachse des Armbandes ausgebildet sind. Die lichte Weite der öffnung 32 ist dabei etwas kleiner als der Abstand der Abflachungen 34 zueinander. Im Endbereich der öffnung 32 entspricht die Weite dem Durchmesser des zylinderförmigen Anschlußsteges 33. Der Anschlußsteg 22 ist fest mit dem Armband 3 verbunden. Für die feste Verbindung des Anschlußsteges 33 mit dem Armband 3 sind zwei in einer Ebene von dem Anschlußsteg 33 abstehende Laschen 35 vorgesehen.

In der Figur 9 ist eine weitere Ausführungsform einer Armbanduhr dargestellt. Der hakenförmige Uhranstoß 31 weist eine Öffnung 32 auf, in der eine Feder 36 angeordnet ist. Der eine Schenkel der Feder 36 ist dabei so gebogen, dass er die lichte Weite der Öffnung 32 verringert. In der Figur 9 ist der Schenkel der Feder 36 bis hin zum Rand 37 des hakenförmigen Uhranstoßes 31 gebogen.

Wie aus den Figuren 9 und 10 ersichtlich ist die Feder 36 so gebogen, dass sie mit einem Teilbereich den kurzen Schenkel des hakenförmigen Uhranstoßes 31 umgreift. Die beiden Enden der Feder 36 liegen an dem Uhrgehäuse an und deren Stirnseiten weisen einander zu. Zum Einsetzen des Anschlußsteges 33 in den Uhranstoß 31 muss die Federkraft der Feder 36 überwunden werden. Diese Feder 36 verhindert auch eine zufällige Lösung des Armbandes von dem Uhrgehäuse. Vorteilhafterweise ist die öffnung 32 des hakenförmigen Uhranstoßes 31 an der Unterseite des Uhrgehäuses, wodurch zum einen bei angelegter Uhr der Armrücken als zusätzliche Sicherung dient und zum anderen ein einheitliches Erscheinungsbild der Armbanduhr erzielt wird.

In den Figuren 1 bis 6 dargestellte Ausführungsformen der Löseeinrichtung mit den Betätigungsorganen mit Köpfen, können die Köpfe als Gestaltungselement der Armbanduhr dienen.

In der Figur 11 ist eine weitere Ausführungsform dargestellt. Das Uhrgehäuse 1 ist mit Uhranstößen 2 ausgebildet. Die Uhranstöße 2 weisen öffnungen auf, in welche Rastzungen 38; 39 hineinragen. Die Rastzungen 38; 39 sind rechtwinklig zu den freien Schenkeln 25; 26 abgebogen und liegen in einer Ebene. Die Schenkel 25; 26 sind federnd. Der federnde Bügel ist in dem Armband 3 angeordnet.

In der Figur 12 ist eine Abwicklung eines U-förmigen Bügels 40 dargestellt. Der Bügel 40 weist zwei Schenkel 25; 26 auf. An jedem Schenkel 25; 26 ist jeweils eine Lasche 41 ausgebildet. Die Lasche 41 kann wie aus der Figur 13 ersichtlich U-förmig gebogen sein. Die Länge des Schenkels 41a, 41b ist abhängig von der Dicke eines Armbandes.

An den Enden der Schenkel 25; 26 sind jeweils Verbreiterungen 42 ausgebildet. Die Verbreiterungen 42 dienen zur Anbringung jeweils einer Hülse 43.

Durch die Hülsen 43 erstreckt sich ein Stift 44.

Der Stift 44 ist mit einer Hülse 43 fest verbunden.

Im Prinzip kann auf eine Hülse verzichtet werden und der Stift 44 kann direkt mit einem freien Ende des Schenkels 25 verbunden sein. Es ist jedoch zweckmässig zwei Hülsen vorzusehen, da hierdurch eine gleichmässige Dicke des Bügels erzielt wird.

Die Lasche 41 kann sich seitlich aus einem Armband erstrecken. Wird die Lasche 41 an der Unterseite eines Armbandes herausgeführt, so wird an der Unterseite des Armbandes eine Ausstanzung vorgesehen, welche im wesentlichen dem Verschiebeweg eines Schenkels entspricht, der notwendig ist, um eine Rastzunge aus der öffnung des Uhranstoßes herauszulösen.

## Patentansprüche

1. Armbanduhr mit einem Uhrgehäuse (1), mit am Uhrgehäuse (1) ausgebildeten Uhranstößen (2), mit einem Armband mit Anschlußstegen (4) zur lösbaren Verbindung des Armbandes mit dem Uhrgehäuse (1), wobei der Anschlußsteg (4) zwei in Endbereichen einer Hülse (5) verschieblich angeordneten Stifte (6) aufweist, die über das jeweilige Ende der Hülse (5) hinausragen, mit jeweils einer Öffnung (7) im Uhranstoß (2) zur Aufnahme jeweils eines Endes eines Anschlußsteges (4), dadurch gekennzeichnet, daß die Enden der Anschlußstege (4) zwischen die Uhranstöße (2) einschiebbar sind, daß die Armbanduhr eine Löseeinrichtung mit einem oder zwei Betätigungsorganen (9) aufweist, daß das Betätigungsorgan bwz. die Betätigungsorgane (9) gegen eine Federkraft auf die Stifte (6) einwirkt bzw. einwirken, daß die Löseeinrichtung in einem oder in beiden Uhranstößen (2) des Uhrengehäuses (1) angeordnet ist, daß die in den Uhranstößen (2) angeordneten Betätigungsorgane (9) auf der verlängerten Längsachse des Anschlußsteges (4) des Armbandes verschieblich angeordnet sind, daß das mindestens eine Betätigungsorgan (9) einen Kopf (10) mit einem Zapfen (11) aufweist, und daß der Uhranstoß (2) eine Aufnahme (12) mit einer Durchgangsbohrung (13) zu der die Enden des Stiftes (6) des Armbandes aufnehmenden Öffnung (7) hin hat, wobei sich der Zapfen (11) des Betätigungsorgans (9) durch die Durchgangsbohrung (13) hindurch erstreckt.

2. Armbanduhr nach Anspruch 1, dadurch gekennzeichnet, daß das Betätigungsorgan (9) zweiteilig ist und der Zapfen (11) dem Kopf (10) gegenüberliegend einen Stempel (14) aufweist.

3. Armbanduhr nach Anspruch 2, dadurch gekennzeichnet, daß in der Hülse (5) zwischen den Stiften (6) eine Druckfeder (8) angeordnet ist.

4. Armbanduhr nach Anspruch 2 oder 3, dadurch gekennzeichnet, daß in der Aufnahme (12) eine den Zapfen (11) umgebende Druckfeder (17) angeordnet ist, und daß der Zapfen (11) an seinem dem Kopf (10) gegenüberliegenden Ende einen Greifer (18) hat, zum Greifen eines Endes des Stiftes (6).

5. Armbanduhr nach Anspruch 4, dadurch gekennzeichnet, daß der Greifer (18) eine Hinterschneidung aufweist, in die ein am Ende des Stiftes (6) ausgebildeter Bund eingreift.

6. Armbanduhr nach Anspruch 5, dadurch gekennzeichnet, daß die Hinterschneidung eine Hohlkehlnut (19) ist, und daß der Endbereich des Stiftes (6) als eine zur Hohlkehlnut entsprechende Feder ausgebildet ist.

7. Armbanduhr nach einem der Ansprüche 4 bis 6, dadurch gekennzeichnet, daß das Betätigunsorgan (9) verdrehsicher ist.

8. Armbanduhr nach Anspruch 7, dadurch gekennzeichnet, daß der Kopf (10) und die Aufnahme (12) im Querschnitt polygonal sind, vorzugsweise im Querschnitt regelmäßig polygon sind.

9. Armbanduhr nach Anspruch 7, dadurch gekennzeichnet, daß der Kopf (10) zylinderförmig mit einer Abflachung (21) auf der Mantelfläche ausgebildet ist, daß die Aufnahme (12) einen kreisförmigen Querschnitt aufweist, und daß ein Stift (22), der im wesentlichen quer zur Achse angeordnet ist, vorgesehen ist, wobei zwischen dem Stift (22) und der Abflachung (21) Spiel ist.

10. Armbanduhr nach einem oder mehreren vorstehenden Ansprüchen, dadurch gekennzeichnet, daß die Uhranstöße (2) an ihren Unterseiten Einführschrägen (15) aufweisen.

## Claims

1. A watch having a watch case (1), having watch abutment elements (2) formed on the watch case (1), having a strap with connecting bars (4) for detachably connecting the strap to the watch case (1), wherein the connecting bar (4) has two pins (6) movably arranged in end regions of a sleeve (5), the pins (6) projecting over the respective end of the sleeve (5), and having an opening (7) in each watch abutment element (2) for accommodating the respective end of a connecting bar (4), characterised in that the ends of the connecting bars (4) are insertable between the watch abutment elements (2), in that the watch has a release device having one or two actuating elements (9), in that the actuating element or the actuating elements (9) acts or act on the pins (6) against a spring force, in that the release device is arranged in one or in both watch abutment elements (2) of the watch case (1), in that the actuating elements (9) arranged in the watch abutment elements (2) are arranged movably on the extended longitudinal axis of the connecting bar (4) of the strap, in that the at least one actuating element (9) has a head (10) with a peg (11), and in that the watch abutment element (2) has a seat (12) with a through hole (13) in towards the opening (7) accommodating the ends of the pin (6) of the strap, wherein the peg (11) of the actuating element (9) extends in through the through hole (13).

2. A watch according to claim 1, characterised in that the actuating element (9) consists of two parts and the peg (11) has a plunger (14) opposite the head (10).

3. A watch according to claim 2, characterised in that a pressure spring (8) is arranged between the pins (6) in the sleeve (5).

4. A watch according to claim 2 or 3, characterised in that a pressure spring (17) enclosing the peg (11) is arranged in the seat (12) and in that the peg (11) has, at its end opposite the head (10), a gripper (18) for gripping an end of the pin (6).

5. A watch according to claim 4, characterised in that the gripper (18) has an undercut into which engages a flange formed at the end of the pin (6).

6. A watch according to claim 5, characterised in that the undercut is a concave groove (19) and in that the end region of the pin (6) is formed as a spring corresponding to the concave groove.

7. A watch according to one of claims 4 to 6, characterised in that the actuating element (9) is locked against rotation.

8. A watch according to claim 7, characterised in that the head (10) and the seat (12) are of polygonal cross-section, preferably of regular polygonal cross-section.

9. A watch according to claim 7, characterised in that the head (10) is cylindrical with a flattened region (21) on the cylinder surface, in that the seat (12) is of circular cross-section, and in that a pin (22) arranged substantially transversely to the axis is provided, wherein there is play between the pin (22) and the flattened region (21).

10. A watch according to one or more of the preceding claims, characterised in that the watch abutment elements (2) have introducing bevels (15) on their undersides.

## Revendications

1. Montre-bracelet à boîtier de montre (1), comportant, conformées sur ledit boîtier 1, des butées 2 munies de barrettes de raccordement (4) destinées à relier de manière détachable le bracelet au boîtier de montre (1), la barrette (4) présentant deux tiges (6) disposées de manière coulissante dans les zones terminales d'une douille (5), ces tiges débordant au-delà de l'extrémité respective de ladite douille (5), avec présence de, respectivement, une ouverture (7) dans chaque butée (2) pour la réception de chacune des extrémités d'une barrette (4), caractérisée en ce que les extrémités des barrettes (4) pouvant être insérées par coulissement entre les butées (2), que la montre-bracelet présente un dispositif de dégagement comportant un ou plusieurs organes de commande (9), que l'organe ou les organes de commande (9) agit ou agissent sur les tiges (6) en s'opposant à la force d'un ressort, que le dispositif de dégagement est disposé dans l'une ou dans les deux butées (2) du boîtier (1), que les organes de commande (9) disposés dans les butées (2) peuvent coulisser sur le prolongement de l'axe longitudinal de la barrette (4) du bracelet, que l'organe de commande (9) présente une tête (10) munie d'un ergot (11) et que la butée (2) possède un logement (12) comportant un perçage passant (13) allant vers l'ouverture (7) recevant les extrémités de la tige (6) dudit bracelet, l'ergot (11) de l'organe de commande (9) s'étendant à travers ce perçage passant (13).

2. Montre-bracelet selon la revendication 1, caractérisée en ce que l'organe de commande (9) est en deux parties et que l'ergot (11) présente un poinçon (14) situé en face de la tête (10).

3. Montre-bracelet selon la revendication 2, caractérisée en ce que dans la douille (5), entre les tiges (6), est disposé un ressort de compression (8).

4. Montre-bracelet selon les revendications 2 ou 3, caractérisée en ce que dans le logement (12) est disposé un ressort de compression (17) entourant l'ergot (11) et en ce que ledit ergot (11) possède sur son extrémité faisant face à la tête (10) un grappin (18) destiné à saisir une extrémité de la tige (6).

5. Montre-bracelet selon la revendication 4, caractérisée en ce que le grappin (18) présente une contre-dépouille dans laquelle pénètre un collier conformé à l'extrémité de la tige (6).

6. Montre-bracelet selon la revendication 5, caractérisée en ce que la contre-dépouille est une rainure (19) et que la zone terminale de la tige (6) est conformée en forme de ressort correspondant à cette rainure.

7. Montre-bracelet selon l'une des revendications 4 à 6, caractérisée en ce que l'organe de commande (9) résiste aux torsions.

8. Montre-bracelet selon la revendication 7, caractérisée en ce que la tête (10) et le logement (12) ont une section transversale polygonale, de préférence une section transversale en forme d'un polygone régulier.

9. Montre-bracelet selon la revendication 7, caractérisée en ce que la tête (10) est de forme cylindrique comportant un replat (21) sur sa face enveloppante, que le logement (12) présente une section transversale circulaire, et qu'une tige (22) est prévue laquelle est disposée de manière sensiblement transversale par rapport à l'axe, avec présence d'un certain jeu entre ladite tige (22) et le replat (21).

10. Montre-bracelet selon l'une ou plusieurs des revendications précédentes, caractérisée en ce que les butées (2) présentent sur leurs faces inférieures des chanfreins (15) pour faciliter leur introduction.
